# FASCICULE DE BREVET EUROPEEN

(11) **EP 2 520 889 B1**
(45) Date de publication et mention de la délivrance du brevet: **16.10.2013**
(21) Numéro de dépôt: 12166179.7
(22) Date de dépôt: 30.04.2012
(51) Int. Cl.: F28D 15/02, F28D 15/04

(54) **Dispositif et systeme de transfert de la chaleur**
Vorrichtung und System zur Wärmeübertragung
Device and system for transferring heat

(30) Priorité: 02.05.2011 FR 1153726
(43) Date de publication de la demande: 07.11.2012
(73) Titulaire: COMMISSARIAT A L'ENERGIE ATOMIQUE ET AUX ENERGIES ALTERNATIVES, 75015 Paris (FR)
(72) Inventeur: Bonnet, Fabien, 38000 Grenoble (FR); Gully, Philippe, 38120 Saint Egreve (FR)
(74) Mandataire: Priori, Enrico

(56) Documents cités:
- US-A1- 2003 159 808
- US-B1- 6 948 556
- US-B1- 7 004 240

## Description

L'invention porte sur un dispositif et un système, en particulier cryogénique, de transfert de la chaleur, ainsi que sur un procédé de refroidissement ou pré-refroidissement d'un objet au moyen d'un tel dispositif ou d'un tel système. Le dispositif et le système de l'invention permettent notamment de réaliser un lien thermique de grande conductivité thermique entre une source froide et un objet à refroidir (source chaude).

Le contrôle de la température d'un objet à refroidir et/ou dégageant de la chaleur nécessite l'utilisation d'un lien thermique reliant l'objet à une « source froide » qui, en fonction de différentes contraintes technologiques, peut être éloignée. A basse température, c'est-à-dire à une température inférieure à la température ambiante, le contrôle de la température de l'objet nécessite deux fonctions thermiques essentielles, à savoir :
- permettre le refroidissement de l'objet, initialement à température ambiante, jusqu'à sa température de fonctionnement, c'est-à-dire la température requise pour le bon fonctionnement de l'objet ; c'est la fonction « pré refroidissement » ;
- Maintenir sa température par un transfert de chaleur vers la source froide à la température de fonctionnement ; c'est la fonction « stabilisation thermique ».

Dans certaines applications, en particulier dans le domaine spatial, il est intéressant de disposer aussi d'une fonction supplémentaire d'« interrupteur thermique », qui consiste à interrompre le transfert de chaleur par une action extérieure.

Un transfert de la chaleur sur une distance pouvant atteindre plusieurs mètres peut être réalisé grâce à différents dispositifs.

Le plus simple d'entre eux et le plus utilisé, la tresse métallique, fonctionne par simple conduction de la chaleur dans un solide à forte conductivité thermique. L'inconvénient majeur d'un tel dispositif réside dans le fait qu'il présente une masse importante, et cela d'autant plus que l'on souhaite obtenir une faible résistance thermique. Par ailleurs, un gradient thermique entre la source froide et l'objet à refroidir ne peut pas être évité. En outre, la fonction « interrupteur thermique » ne peut pas être assurée.

Les dispositifs convectifs, exploitant la circulation d'un fluide mû par une pompe, apparaissent donc beaucoup plus attractifs dans de nombreuses applications, notamment cryogéniques. Dans la plupart des cas, pour des raisons de fiabilité, de masse et d'encombrement, on souhaite éviter l'utilisation de pompes mécaniques dans lesquelles des éléments mécaniques sont en mouvement les uns par rapport aux autres. On préfère donc un pompage sans pièce mobiles. De plus, on exploite généralement des systèmes diphasiques, dans lesquels le transfert de chaleur est réalisé par évaporation d'un liquide côté objet et condensation de la vapeur côté source froide. Ce type de système fonctionne dans son principe, sans aucune différence de température et permet un important transfert de chaleur par changement de phase liquide/vapeur en raison de l'importance de la chaleur latente de changement de phase, ce qui fait son intérêt. Quatre types principaux de lien thermique fonctionnent sur ce principe : le thermosiphon, le caloduc « simple », la boucle fluide et le caloduc oscillant. Il s'agit de dispositifs passifs, c'est-à-dire que le fluide circule sans action extérieure..

Dans un thermosiphon, le fluide diphasique circule sous l'effet des forces gravitaires induites par la différence de densité entre le liquide et la vapeur. Le système peut être un simple canal où le liquide descendant et la vapeur montant circulent à contre courant, ou une boucle avec un canal liquide et un canal vapeur. Dans tous les cas, l'objet doit être situé plus bas que la source froide, ce qui constitue une contrainte parfois inacceptable. En outre, de par son principe, le thermosiphon ne fonctionne pas en microgravité et ne convient donc pas aux applications spatiales.

Le caloduc « simple », et la boucle fluide permettent de s'affranchir de ces contraintes en exploitant le « pompage capillaire » engendré par la courbure d'un ménisque liquide s'évaporant au sein d'une structure capillaire.

Le caloduc « simple » est un tube contenant une structure capillaire, communément appelée « mèche », en contact thermique avec les parois internes du tube. Le liquide est localisé uniquement dans la mèche et s'écoule du condenseur vers l'évaporateur. La vapeur produite retourne à contre-courant vers le condenseur, dans un canal aménagé au centre du tube.

Tout comme dans le cas du thermosiphon, la fonction « interrupteur thermique » ne peut être réalisée simplement ; en revanche, un fonctionnement fiable en micro gravité est possible. Plutôt utilisé en géométrie rectiligne pour homogénéiser la température d'un objet, son intégration dans un système complexe de contrôle thermique peut être problématique, car nécessitant des géométries non rectilignes. En outre, le caloduc ne convient pas au transport de la chaleur sur des longues distances (plusieurs mètres) en raison des pertes de charge importantes engendrées par l'écoulement du liquide dans la mèche poreuse et par les interactions visqueuses entre le liquide et la vapeur (pertes d'entrainement).

La boucle fluide, communément appelée LHP (de l'anglais « Loop Heat Pipe », littéralement « caloduc à boucle ») ou CPL (de l'anglais « Capillary Pumped Loop », littéralement boucle à pompage capillaire), permet de surmonter les inconvénients précités du caloduc « simple ». Elle fonctionne sur la base du même principe que ce dernier, mais la structure capillaire est localisée uniquement au niveau de l'évaporateur afin de générer le pompage capillaire nécessaire à la circulation du fluide ; en outre, l'évaporateur et le condenseur sont reliés par deux tuyaux séparés pour le liquide et la vapeur. De cette manière, les pertes de charge sont moindres, le transfert thermique peut s'opérer sur des longues distances et le recours à des géométries non rectilignes s'avère moins problématique. La fonction « interrupteur thermique » peut être réalisée par un simple chauffage localisé sur la ligne liquide qui met en ébullition le liquide et provoque le désamorçage de la boucle.

Une description plus détaillée du fonctionnement d'une boucle fluide peut être trouvée dans l'article de Jentung Ku « Operating Characteristics of Loop Heat Pipes », 29th International Conference on Environmental Systems, 12 - 15 juillet 1999, Denver, Etats-Unis.

L'utilisation des boucles fluides à des températures cryogéniques pose le problème du pré-refroidissement de l'objet (« source chaude ») en contact thermique avec l'évaporateur. En effet, pour que le pompage capillaire s'amorce, il est nécessaire que la mèche soit gorgée du fluide cryogénique à l'état liquide. Mais, dans une boucle fluide, la mèche se trouve seulement dans l'évaporateur, c'est-à-dire dans la partie « chaude » du dispositif. Un pré-refroidissement est donc nécessaire pour permettre le mouillage de la mèche. Plusieurs solutions ont été proposées pour réaliser des LHP ou CPL cryogéniques.

Un premier concept de CPL cryogénique, appelé CCPL (de l'anglais « Cryogenic Capillary Pumped Loop », boucle cryogénique à pompage capillaire) est décrit dans l'article de D. Bugby et B. Marland « Flight results from the Cryogenic Capillary Pumped Loop (CCPL) Flight Experiment on STS-95 » SAE paper No. 981814, 28th International Conference on Environmental Systems, July 13-16, 1998, Danvers, Etats-Unis. Dans ce dispositif, le pré-refroidissement est réalisé par l'expulsion vers l'évaporateur d'un liquide cryogénique contenu dans un réservoir froid via une ligne de réservoir pré-refroidie dans un échangeur thermique (« condenser spool »). Cette expulsion est réalisée par un chauffage électrique sur le réservoir. L'arrivée de liquide vers l'évaporateur provoque son refroidissement et fini par le remplir de liquide. Le système est alors prêt à être amorcé.

Un autre concept consiste à insérer dans la boucle principale une pompe capillaire secondaire en connexion hydraulique avec un condenseur secondaire lié thermiquement à la source froide. L'application d'un chauffage électrique sur la pompe secondaire génère la circulation du fluide et par conséquent l'alimentation en liquide de l'évaporateur principal, qui conduit à son pré-refroidissement. Ce concept est décrit par les publications suivantes :
- D. Khruslatev, « Cryogenic loop heat pipes as flexible thermal links for cryocoolers », Proc. 12th Cyocoolers Conference, pp. 709-716 (2003) ;
- Q. Mo et J.T. Liang, "A novel design and experimental study of a cryogenic loop heat pipe with high heat transfer capability" IJHMT 49, pp 770-776(2006) ; et
- Q. Mo, J.T. Liang et C. Jinghui, «Investigation of the effects of three key parameters on the heat transfer capability of a CLHP », Cryogenics 47 pp. 262-266 (2007).

Encore une autre solution consiste à utiliser un circuit secondaire comprenant une ligne fluide secondaire, un condenseur, un réservoir diphasique et une pompe capillaire secondaire. Par simple application d'une puissance électrique sur la pompe secondaire, ce circuit permet le pré-refroidissement de la boucle, en particulier le remplissage en liquide de l'évaporateur principal. Cette solution est décrite dans l'article de J. Yun, E. Kroliczek et L. Crawford « Development of a Cryogenic Loop Heat pipe (CLHP) for Passive Optical Bench Cooling Applications », 32nd ICES 2002, SAE paper n° 2002-01-2507, San Antonio, Texas, 2002, ainsi que dans le brevet US 7,004,240.

Un concept similaire est celui de la « boucle fluide cryogénique avancée » (« cryogenic advanced LHP ») : T.T.Hoang, D. Khruslatev et J. Ku, « Cryogenic advanced loop heat pipe in temperature range of 20-30K » Proc. 12th International heat pipe conference, (2002), pp. 201-205 ; US 2003/0159808 ; WO 03/054469, 3 juillet, 2003.

Encore une autre possibilité consiste à utiliser la gravité pour amorcer la boucle. L'article de H. Pereira, F. Haug, P. Silva, J. Wu, et T. Koettig, « Cryogenic loop heat pipe for the cooling of small particule detectors at CERN », Cryogenic Engineering Conf., 28 juin - 2 juillet 2009, Tucson, Etats-Unis, décrit un LHP où la ligne liquide est placée au dessus de l'évaporateur ; de cette façon, un « pompage gravitaire » permet l'amorçage et assiste le pompage capillaire en fonctionnement normal. Bien entendu, ce principe n'est pas adapté aux applications spatiales.

Un autre dispositif diphasique passif de transfert de la chaleur est le caloduc oscillant, dit aussi PHP de l'anglais « Pulsating Heat Pipe ». Ce dispositif est constitué par un simple tube, de diamètre inférieure à la longueur capillaire, formant plusieurs boucles ou ondulations et rempli d'un fluide diphasique constitué par du liquide, formant des « bouchons liquides », et de la vapeur, formant des bulles. Une extrémité de chaque boucle ou ondulation est mise en contact thermique avec une source chaude et l'extrémité opposée avec une source froide. Dans ces conditions une instabilité se crée, provoquant un mouvement oscillatoire des bouchons liquides et des bulles. Il en résulte un transfert thermique extrêmement efficace. Le capillaire peut être fermé à ses deux extrémités (PHP « ouvert »), ou bien se reboucler sur lui-même (PHP « fermé », plus efficace).

Le principe du PHP est décrit par l'article de M. B. Shafi, A. Faghri et Y. Zhang « Analysis of heat transfer in unlooped and looped pulsating heat pipes », Int. Journ. of Numerical Methods for Heat & Fluid Flow, Vol. 12, No. 5, (2002), pp. 585 - 609

Un PHP adapté à des applications cryogéniques est décrit dans l'article de R. Chandratilleke et al., « Development of cryogenic loop heat pipe », Cryogenics 38 (1998) pp. 263-269. Bien qu'un pré-refroidissement soit nécessaire, il n'est pas évoqué par cette publication.

D'une manière générale les dispositifs diphasiques de transfert de la chaleur tels que ceux décrits ci-dessus peuvent être qualifiés de « passifs » lorsqu'ils accomplissent leur fonction de stabilisation thermique ; cependant, lorsqu'ils sont utilisés à des températures cryogéniques, ils nécessitent de moyens - souvent actifs - de pré-refroidissement qui en compliquent considérablement la structure et le fonctionnement et/ou qui imposent des contraintes parfois inacceptables (présence d'un champ gravitationnel, agencement relatif de certains composants).

Le Document US 2003/159808 A1, considéré comme représentant l'etat de la technique le plus proche de l'objet de la revendication 1, divulgue un dispositif de transfert de chaleur comprenant un réservoir pour stocker un fluide diphasique, un évaporateur pouvant être connecté thermiquement à une source chaude ayant une température supérieure à celle d'une source froide, un premier et deuxième condenseur pouvant être connectés thermiquement à la source froide.

L'invention vise à surmonter les inconvénients précités de l'art antérieur en proposant un dispositif cryogénique de transfert de la chaleur de structure particulièrement simple, permettant à la fois de pré-refroidir un objet, de manière indépendante et y compris en contre gravité, sur de grandes distances, mais aussi d'évacuer la chaleur dégagée par l'objet une fois pré-refroidi. Ce dispositif peut être qualifié d' « actif », car il exploite des actionneurs (des sources de chaleur) pour assurer la circulation d'un fluide diphasique ; cependant, aucune partie mécanique en mouvement n'est nécessaire (sauf, dans certains modes de réalisation, des vannes). Il peut assurer seul les fonctions de pré-refroidissement et de stabilisation thermique, ou bien être utilisé uniquement pour l'étape de pré-refroidissement d'un objet, la stabilisation thermique pouvant alors être assurée par un dispositif passif conventionnel.

Un objet de l'invention est donc un dispositif, notamment cryogénique, de transfert de la chaleur comprenant :
- un premier réservoir pour stocker un fluide diphasique, équipé d'un premier moyen de chauffage et connecté à une source froide par une première résistance thermique ;
- un deuxième réservoir pour stocker ledit fluide diphasique, équipé d'un deuxième moyen de chauffage et connecté à ladite ou une autre source froide par une deuxième résistance thermique ; et
- un conduit fluidique pouvant être traversé par ledit fluide diphasique, reliant lesdits premier et deuxième réservoirs, ledit conduit comprenant au moins :
- un évaporateur pouvant être connecté thermiquement à une source chaude ayant une température supérieure à celle de ladite source froide ;
- un premier et un deuxième condenseur, situés de part et d'autre dudit évaporateur et pouvant être connectés thermiquement à ladite source froide ;
   lesdits premier et deuxième moyens de chauffage et ledit conduit fluidique étant agencés de telle manière que l'activation du premier moyen de chauffage provoque l'expulsion dudit fluide diphasique dudit premier réservoir vers ledit deuxième réservoir à travers ledit conduit fluidique, et l'activation du deuxième moyen de chauffage provoque l'expulsion dudit fluide diphasique dudit deuxième réservoir vers ledit premier réservoir à travers ledit conduit fluidique.

Selon différents modes de réalisation de l'invention :
- Le dispositif peut contenir un dit fluide diphasique en quantité au moins suffisante pour remplir, à l'état liquide, ledit conduit fluidique et une partie du volume de l'un desdits premier et deuxième réservoir, mais insuffisante pour remplir à l'état liquide les deux réservoirs et ledit conduit fluidique.
- Lesdits premier et deuxième réservoir peuvent présenter une contenance supérieure à celle du conduit fluidique. De préférence, ces réservoirs peuvent présenter une même contenance.
- Ledit fluide diphasique peut être un fluide cryogénique, présentant une température critique inférieure ou égale à 200K, voire à 120K. Il peut s'agir, par exemple, de l'hélium, de l'hydrogène, du néon, de l'azote ou de l'oxygène respectivement aux températures de 4,2K, 20K, 27K, 77K et 90K et dont les températures critiques sont respectivement de 5,2K, 33K, 44K, 126K et 154K.
- Le dispositif peut comprendre également au moins une dite source froide, comprenant des moyens de refroidissement adaptés pour l'amener à une température permettant l'existence d'une phase liquide dudit fluide à l'intérieur desdits réservoirs.
- Ledit conduit fluidique peut être connecté auxdits premier et deuxième réservoirs par des piquages respectifs réalisés aux extrémités inférieures de ces derniers. Ce mode de réalisation convient aux applications terrestres, en présence d'un champ gravitationnel.
- En variante, chacun dudit premier et deuxième réservoirs peut contenir un matériau poreux conducteur de la chaleur, mouillable par la phase liquide dudit fluide ; on entend par « mouillable » un matériau avec lequel ladite phase liquide forme un angle de contact inférieur à 90°. Ce mode de réalisation convient aux applications spatiales dans un environnement de microgravité.
- Ledit conduit fluidique peut être relié à un réservoir de réduction de la pression. Il s'agit là d'une caractéristique avantageusement présente dans la plupart des dispositifs fluidiques de transfert de la chaleur opérant à des températures cryogéniques.
- Le dispositif de l'invention peut comprendre également un dispositif de commande adapté pour activer alternativement le premier et le deuxième moyen de chauffage, de manière à provoquer un transfert dudit fluide diphasique dudit premier réservoir audit deuxième réservoir et vice-versa.

Un autre objet de l'invention est un système de transfert de la chaleur comprenant deux dispositifs tels que décrits ci-dessus, connectés thermiquement entre ladite source chaude et ladite source froide, ou des sources froides respectives, dans lequel lesdits moyens de commande sont configurés pour activer les moyens de chauffage respectifs de manière périodique et en quadrature de phase.

Un autre objet de l'invention est un système de transfert de la chaleur un dispositif tel que décrit ci-dessus et un dispositif diphasique passif de transfert de la chaleur, tel qu'un caloduc à boucle fluidique ou un caloduc oscillant, connectés thermiquement entre ladite source chaude et ladite source froide, ou des sources froides respectives. Dans un mode de réalisation particulier, ledit dispositif diphasique passif de transfert de la chaleur peut être connecté auxdits premier et deuxième réservoirs par un système de vannes permettant son remplissage en fluide diphasique.

Un autre objet de l'invention est un système de transfert de la chaleur comprenant un dispositif tel que décrit ci-dessus, dans lequel un caloduc oscillant, connecté thermiquement entre ladite source chaude et ladite source froide, est intégré audit conduit fluidique.

Un autre objet de l'invention est un procédé de refroidissement ou pré-refroidissement d'un objet, notamment à une température cryogénique, au moyen d'un dispositif tel que décrit ci-dessus, comprenant les étapes suivantes :
a. Relier thermiquement ledit objet à l'évaporateur dudit dispositif, de telle sorte qu'il fonctionne comme source chaude ;
b. Relier thermiquement lesdits premier et deuxième réservoirs, ainsi que lesdits premier et deuxième condenseurs, à ladite source froide, de manière à provoquer un remplissage au moins partiel d'au moins ledit premier réservoir par une phase liquide dudit fluide diphasique ;
c. Activer ledit premier moyen de chauffage, de telle sorte que ladite phase liquide dudit fluide diphasique s'écoule vers ledit deuxième réservoir à travers ledit évaporateur, où elle s'évapore au moins partiellement en refroidissant ledit objet, et ledit deuxième condenseur, où la vapeur ainsi formée retourne à l'état diphasique ;
d. Lorsque le premier réservoir est sensiblement vide de ladite phase liquide, éteindre ledit premier moyen de chauffage ;
e. Activer ledit deuxième moyen de chauffage, de telle sorte que ladite phase liquide dudit fluide diphasique s'écoule vers ledit premier réservoir à travers ledit évaporateur, où elle s'évapore au moins partiellement en refroidissant ledit objet, et ledit premier condenseur, où la vapeur ainsi formée retourne à l'état diphasique ; et
f. Lorsque le deuxième réservoir est sensiblement vide de ladite phase liquide, éteindre ledit deuxième moyen de chauffage ;
   les étapes c. à f. étant répétées de manière cyclique.

Encore un autre objet de l'invention est un procédé de refroidissement d'un objet comprenant une étape de pré-refroidissement telle que décrite ci-dessus, suivie d'une étape de stabilisation thermique au moyen d'un dispositif diphasique passif de transfert de la chaleur.

D'autres caractéristiques, détails et avantages de l'invention ressortiront à la lecture de la description faite en référence aux dessins annexés donnés à titre d'exemple et qui représentent, respectivement :
- Les figures 1A, 1B et 1C, des schémas fonctionnels de trois dispositifs de transfert de la chaleur selon trois variantes d'un mode de réalisation de l'invention ;
- Les figures 2A et 2B, deux vues en coupe d'un réservoir pour fluide cryogénique adapté pour être utilisé en conditions de microgravité ;
- La figure 3, le schéma fonctionnel d'un premier mode de réalisation d'un système cryogénique de transfert de la chaleur selon l'invention, mettant en oeuvre deux dispositifs du type représenté sur la figure 1A, connectés en parallèle entre une source chaude et une source froide ;
- La figure 4, le schéma fonctionnel d'un deuxième mode de réalisation d'un système cryogénique de transfert de la chaleur selon l'invention, mettant en oeuvre un dispositif du type représenté sur la figure 1A et une boucle fluide, connectés en parallèle entre une source chaude et une source froide ;
- La figure 5, le schéma fonctionnel d'un troisième mode de réalisation d'un système cryogénique de transfert de la chaleur selon l'invention, mettant en oeuvre un dispositif du type représenté sur la figure 1A et un caloduc oscillant fermé, connectés en parallèle entre une source chaude et une source froide ;
- La figure 6, le schéma fonctionnel d'un quatrième mode de réalisation d'un système cryogénique de transfert de la chaleur selon l'invention, mettant en oeuvre un dispositif du type représenté sur la figure 1A auquel est intégré un caloduc oscillant ouvert ;
- Les figures 7A - 7C, des schémas illustrant la structure et le fonctionnement d'un cinquième mode de réalisation d'un système cryogénique de transfert de la chaleur selon l'invention, mettant en oeuvre un dispositif du type représenté sur la figure 1A et un caloduc oscillant ouvert, connectés en parallèle entre une source chaude et une source froide ; et
- Les figures 8A et 8B, des résultats expérimentaux illustrant le fonctionnement d'un dispositif du type illustré sur la figure 1A.

Comme le montre la figure 1A, un dispositif de transfert de la chaleur selon l'invention comprend essentiellement deux réservoirs R1 et R2, de préférence ayant une même contenance, reliés entre eux par l'intermédiaire d'un conduit fluidique CF. Cet ensemble contient un fluide à l'état diphasique, liquide et vapeur. Il est constitué, dans le sens R1 vers R2 , d'un premier condenseur C1 (gris foncé), d'un premier tronçon du conduit fluidique, d'un évaporateur EV, d'un deuxième tronçon du conduit fluidique (gris clair), et d'un condenseur C2.

Le fluide diphasique LC présente une température critique inférieure à la température de fonctionnement de l'objet O à refroidir, et se trouve en partie à l'état liquide à la température de la source froide. En fonction de l'application considérée il peut s'agir par exemple d'eau, ammoniac, ou bien d'un fluide cryogénique tel que l'azote, l'oxygène, l'hydrogène, le néon ou l'hélium liquide. Le dispositif de l'invention convient particulièrement aux applications cryogéniques (températures de l'objet inférieures ou égales à 200K voire à 120K), ou plus généralement à des applications dans lesquelles l'objet à refroidir doit être amené à une température de fonctionnement inférieure à la température ambiante (conventionnellement, 20°C). La quantité de fluide diphasique contenue dans le dispositif doit être suffisante pour remplir, à l'état liquide, le conduit fluidique et au moins une partie (typiquement 50% ou 75%) du volume interne de l'un des réservoirs. En même temps, le dispositif ne doit pas être entièrement rempli de liquide, car dans ce cas aucune circulation du fluide diphasique ne pourrait se produire.

Le premier condenseur C1, qui se trouve à proximité immédiate du premier réservoir R1, est en contact thermique avec une source froide SF, présentant des moyens (par exemple un bain de fluide cryogénique ou un cryo-réfrigérateur) susceptibles d'amener sa température T_{F} à une valeur inférieure ou égale à la température de saturation du fluide diphasique. Ainsi, ce condenseur C1 se remplit de fluide diphasique à l'état liquide.

L'évaporateur EV, situé dans la partie centrale du conduit fluidique CF, est en contact thermique avec un « plan chaud » PC, qui est un élément bon conducteur thermique connecté thermiquement à un objet O à refroidir. Le plan chaud PC sert de « source chaude » ; sa température T_{C} est supérieure ou égale à la température de saturation du fluide diphasique. Ainsi, l'évaporateur EV contient du fluide à l'état liquide, puis diphasique, puis - éventuellement - entièrement à l'état vapeur.

Le premier réservoir R1 est connecté à la source froide par l'intermédiaire d'une première résistance thermique RTH1 ; de même, le deuxième réservoir R2 est connecté à la source froide par l'intermédiaire d'une deuxième résistance thermique RTH2. Les valeurs de ces résistances constituent des paramètres importants pour le dimensionnement du dispositif de l'invention, comme cela sera discuté plus loin. En outre, les deux réservoirs sont équipés de moyens de chauffage respectifs, MC1, MC2, par exemple des résistances électriques. Un dispositif de commande DC (ordinateur, carte à microprocesseur...) émet des signaux sMC1, sMC2 de pilotage des deux moyens de chauffage MC1 et MC2.

Un réservoir « chaud » de réduction de la pression, RRP, est connecté au conduit fluidique CF. Il s'agit là d'une caractéristique conventionnelle des systèmes cryogénique, destinée à éviter une montée en pression excessive lorsque le système est à température ambiante. Dans d'autres modes de réalisation, le réservoir RRP peut être absent : dans ce cas, le dispositif se trouve sous pression à température ambiante, dans le domaine supercritique ; son refroidissement est alors long, car le fluide doit se refroidir d'abord par conduction dans le gaz, avant de se condenser dans les parties froides du système.

Pour décrire le fonctionnement du dispositif de la figure 1A, on considère la situation initiale dans laquelle le dispositif, à l'exclusion de l'évaporateur EV, est « froid », à la température T_{F}. Les deux réservoirs R1 et R2 sont partiellement rempli de liquide avec un ciel de vapeur au dessus. Les deux condenseurs C1 et C2 sont totalement pleins de liquide, tandis que le reste du conduit, y compris l'évaporateur EV, est rempli de vapeur. Au début, les deux moyens de chauffage MC1, MC2 sont éteints et le système est thermalisé : les réservoirs R1, R2 et les condenseurs C1, C2 sont à la température de la source froide, T_{F}, tandis que l'évaporateur EV se trouve à la température du plan chaud, T_{C}.

Au temps t=t₀ le premier moyen de chauffage MC1 est activé pour injecter de la chaleur dans le premier réservoir R1. Cela provoque l'évaporation d'une petite partie du liquide qui y est contenu, et donc une augmentation de pression qui provoque l'expulsion d'une autre partie importante de liquide dans le conduit CF vers le deuxième réservoir. Le liquide se refroidit dans le condenseur C1. Sous l'effet de la surpression induite par le chauffage, le liquide se dirige ensuite vers l'évaporateur EV où il se réchauffe, puis s'évapore en partie ou totalement. Dans le dernier cas, la vapeur est surchauffée, c'est-à-dire que sa température est supérieure à la température de vapeur saturante T_{SAT} à la pression qui règne dans le conduit fluidique, en sortie de EV. Ce faisant, le fluide extrait de la chaleur du plan chaud PC et de l'objet O. La vapeur (ou le fluide diphasique liquide/vapeur) sorti de l'évaporateur continue à s'écouler vers le deuxième réservoir R2. Avant d'y parvenir, cependant, elle traverse le deuxième condenseur C2, où il cède de la chaleur à la source froide en se condensant. En sortie de C2, le fluide est diphasique. La composante en phase vapeur de ce fluide, entrant dans le réservoir R2, se condense grâce à la puissance froide traversant la résistance thermique RTH2. Le liquide entrant remplit donc le réservoir R2.

Au cours du temps, le premier réservoir R1 se vide de la composante liquide du fluide diphasique. Etant donné que le piquage de sortie du réservoir R1 est situé en partie basse, lorsque le niveau de liquide passe en dessous de ce piquage, le réservoir est quasiment vide. De la vapeur pure sort de R1, qui se dépressurise ; par conséquent, sa température baisse. Cette baisse de température est détectée et constitue le signal qui déclenche l'extinction de MC1 et l'allumage de MC2. A partir de ce moment, le réservoir R2, qui s'est rempli partiellement de liquide, devient le réservoir « source », tandis que R1 devient le réservoir « récupérateur ». Le débit de fluide dans CF s'inverse. R2 se vide sous l'effet de MC2. Le cycle se termine lorsque R2 est quasiment vide. Puis un nouveau cycle peut recommencer pour être répété autant que nécessaire.

En variante, le signal déclenchant l'extinction de MC1 et l'allumage de MC2 pourrait être l'augmentation de la température du réservoir R1 qui se produit après que ce dernier se soit vidé complètement de liquide.

Les principaux critères de dimensionnement d'un dispositif du type représenté sur la figure 1A sont les suivants :
- Une partie *Q_{RS_F}* de la puissance chauffante *Q_{RS}* injectée dans le réservoir source (R1 ou R2, en fonction de la phase de fonctionnement) est perdue à travers la résistance thermique RTH1, RTH2. La différence *Q_{RS} - Q_{RS_F}* sert à générer le débit de fluide *ṁ* dans le conduit fluidique, et à générer par évaporation la vapeur remplaçant le liquide qui sort du réservoir source. Maximiser les résistances thermiques RTH1 et RTH2 permet de limiter la puissance perdue, et donc d'améliorer l'efficacité énergétique du dispositif, mais augmente le temps de mise en froid, c'est-à-dire le temps nécessaire pour atteindre les conditions initiales décrites plus haut. La puissance perdue ${\dot{Q}}_{R ⁢ 1 _ F} , {\dot{Q}}_{R ⁢ 2 _ F}$ à travers les résistances thermiques RTH1 et RTH2 vaut ${\dot{Q}}_{R ⁢ 1 / 2 _ F} = \frac{{T}_{SAT} - {T}_{F}}{{R}_{TH ⁢ 1 / 2}} .$
- La puissance échangée dans l'évaporateur EV vaut : ${Q}_{EV} = \dot{m} ⁢ \left[{c}_{PL}⁢\left({T}_{SAT}-{T}_{F}\right)+{h}_{LV}+{c}_{PV}⁢\left({T}_{VC}-{T}_{SAT}\right)\right]$
   où *ṁ* est le débit dans le circuit fluidique, c_{PL} et c_{PV}, respectivement, la chaleur spécifique de la phase liquide et de la phase vapeur à pression constante, h_{Lv} la chaleur latente d'évaporation, T_{VC} la température du fluide dans le conduit du coté du réservoir récupérateur.
- Le débit *ṁ* dans le circuit fluidique vaut : $\dot{m} = \frac{{\dot{Q}}_{RS} - {\dot{Q}}_{R ⁢ 1 / 2 _ F}}{{h}_{LV}} ⁢ \left(\frac{{ρ}_{l}}{{ρ}_{v}}-1\right)$ où ρ*ₗ* et ρ*ᵥ* sont, respectivement, les densités
   de la phase liquide et de la phase vapeur à saturation à la température des réservoirs, qui sont supposées égales. Ce débit est essentiellement imposé par la valeur de puissance échangée Q_{EV} requise par l'application considérée.
- Le débit *ṁ* dans CF étant donné, le fluide sortant de C_{1/2} permet le refroidissement de l'objet. Le fluide sort de l'évaporateur EV à température *T_{VC}* inférieure, mais proche de *T_{O}.* Le fluide, s'il est à l'état vapeur, se refroidit sur une très faible surface et se condense sur la quasi-totalité de la surface froide qui est à *T_{F},* La quasi-totalité de la puissance est échangée à travers cette surface. En première approximation *Q_{EV} ≈ H_{COND}S*_{*C*2/1}(*T_{SAT}―T_{F}*) où *H_{COND}* et *S*_{*C*2/1} représentent respectivement le coefficient de transfert de chaleur en condensation et la surface d'échange *S*_{*C*2/1} du condenseur récupérateur C_{2/1}. Cette surface est donc fondamentale dans le dimensionnement. Elle fixe la température de saturation, c'est-à-dire la température des réservoirs donc leur pression.

Les figures 1B et 1C se rapportent à des variantes du dispositif de la figure 1A. Dans le cas de la figure 1A, les deux condenseurs sont intégrés dans une même pièce, interposés entre les réservoirs et la source froide. Dans le cas de la figure 1B, les condenseurs sont indépendants entre eux, mais toujours interposés entre les réservoirs et la source froide. Dans le cas de la figure 1C, les deux condenseurs sont indépendants entre eux et des réservoirs.

Les figures 8A et 8B montrent des résultats expérimentaux illustrant le fonctionnement d'un dispositif du type de la figure 1C, utilisant de l'hélium en tant que fluide diphasique et une source froide constituée par un bain cryogénique d'hélium (T_{F}=4,3K environ). La figure 8A montre l'évolution de la température T_{C} du plein chaud, qui passe de 70K à 4,3K en moins d'une heure, pour une masse thermique de 400J. La figure 8B montre les fluctuations des températures T_{R1}, T_{R2} des réservoirs et celles, beaucoup moins importantes, de la température T_{F} de la source froide.

L'exemple de la figure 1A se rapporte au cas d'un dispositif fonctionnant dans un champ de pesanteur. Dans ces conditions, les moyens de chauffage MC1 et MC2 se trouvent de préférence dans la partie supérieure de chaque réservoir, tandis que les piquages reliant le conduit CF aux réservoirs se trouvent dans la partie inférieure de ces derniers. Cet agencement permet d'assurer que l'augmentation de pression dans le réservoir provoque une injection de liquide, et pas de vapeur, dans le conduit CF.

En l'absence de gravité (applications spatiales) se pose le problème de localiser l'interface liquide/vapeur, ce qui est nécessaire pour assurer que seulement du liquide soit injecté dans le conduit fluidique CF. La solution illustrée sur les figures 2A et 2B consiste à utiliser un matériau poreux MP, mouillable par le liquide cryogénique de manière à être gorgé par celui-ci, remplissant complètement (ou presque) chaque réservoir R. Dans l'exemple des figures 2A/2B, le moyen de chauffage MC est situé au centre du réservoir, en contact avec le matériau poreux. Lorsque ce moyen de chauffage est activé, un gradient de température se crée dans le matériau poreux, avec des températures supérieures à la température de vapeur saturante (c'est-à-dire à la température d'ébullition, ou de liquéfaction, du fluide) au centre et inférieures en périphérie. Ceci impose que la vapeur se trouve au centre, proche du chauffage, et le liquide dans la partie périphérique du réservoir. L'augmentation de la pression dans la vapeur, due à l'évaporation dans un volume clos, contraint le liquide à s'échapper par des rainures périphériques RP prévues à cet effet. L'utilisation d'un matériau poreux conducteur (métallique, par exemple) est préférable pour que le flux de chaleur aille directement à l'interface liquide/vapeurs, au lieu d'engendrer un gradient de température important qui serait sans utilité.

Bien entendu, d'autres géométries sont possibles ; par exemple, le moyen de chauffage peut être disposé à une extrémité du réservoir et le piquage du conduit CF à l'extrémité opposée.

Le dispositif de la figure 1A peut être utilisé seul comme lien thermique permettant le pré refroidissement de l'objet O, à partir d'une température arbitrairement haute vers la température de la source froide, ainsi que son maintien à basse température (stabilisation thermique). Grâce au caractère actif du dispositif, la fonction d'interrupteur thermique est réalisée très simplement : il suffit de ne pas activer les moyens de chauffage des réservoirs.

Le dispositif peut également constituer un composant d'un système cryogénique de transfert de la chaleur plus complexe.

Un premier exemple d'un tel système est illustré sur la figure 3. Ce système est constitué par deux dispositifs selon la figure 1A, identifiés par les références Da, Db. Les différents composants de ces dispositifs sont identifiés par les lettres « a » et « b », ainsi, par exemple, « R1a » est le premier réservoir du dispositif « a » et ainsi de suite. Les dispositifs de commande Dca, DCb émettent des signaux sMC1a/sMC2a, sMC1b/sMC2b de pilotage des quatre moyens de chauffage MC1a/MC2a, MC1b/ MC2b qui sont en « quadrature de phase », c'est-à-dire décalés temporellement d'un quart (ou de trois quarts, ce qui est équivalent) de la durée d'un cycle complet. Idéalement, les deux dispositifs sont identiques, et présentent des durées de cycle égales.

Si la puissance *Q_{EV}* dégagée par l'objet O est constante dans le temps, la gestion des chauffages doit être telle que la somme des débits *ṁₐ* + *ṁ_{b}* soit*,* elle aussi, constante. La température de l'objet sera alors stable. En revanche, si la puissance *Q_{EV}* n'est pas stable dans le temps, il est nécessaire de faire varier la somme des débits *ṁₐ* + *ṁ_{b}* au moyen d'une régulation adaptée.

Les deux dispositifs de commande Dca, DCb peuvent être réalisés sous la forme d'un dispositif unique.

Dans des systèmes selon d'autres modes de réalisation de l'invention, le dispositif de la figure 1A est utilisé pour réaliser le pré-refroidissement de l'objet O et du plan chaud PC, la fonction de stabilisation thermique étant assurée par un dispositif passif de type conventionnel connecté en parallèle entre la source froide SF et ledit plan chaud.

La figure 4 montre un tel système, dans lequel la fonction de stabilisation thermique est assurée par une boucle fluide LHP comprenant un évaporateur EVc, en contact thermique avec le plan chaud PC et contenant la mèche capillaire M, une chambre de compensation CC disposée en amont dudit évaporateur, un conduit fluidique CFc connecté à une chambre chaude de réduction de la pression PRPc. Dans le système de la figure 4, le dispositif de l'invention est utilisé pour pré-refroidir le plan chaud jusqu'à une température permettant la présence de liquide dans la chambre de compensation et dans l'évaporateur de la boucle fluide LHP. Une fois amorcée, cette dernière prend le relais.

Dans le mode de réalisation de la figure 5, la fonction de stabilisation thermique après pré-refroidissement est assurée par un caloduc oscillant de type fermé, PHPF.

Dans les modes de réalisation des figures 3 à 5, chaque dispositif est équipé de son propre réservoir de réduction de la pression RRP, RRPa, RRPb, RRPc, RRPd. En effet, en fonction du régime de fonctionnement du système, ces réservoirs peuvent se trouver à des températures différentes. L'utilisation d'un réservoir « chaud » commun nécessiterait l'utilisation d'un système complexe de vannes.

Dans le système illustré par la figure 6, un caloduc oscillant ouvert PHPO est « intégré » au conduit fluidique CF d'un dispositif selon l'invention. L'évaporateur EV est donc fractionné en plusieurs régions chaudes du caloduc oscillant, alternées avec des régions froides de ce dernier. Le système fonctionne de la manière expliquée plus haut, en référence à la figure 1A, pendant la phase de pré-refroidissement ; puis les deux moyens de chauffage MC1, MC2 sont désactivés et le PHP, passif, prend le relais pour la phase de stabilisation. Ce concept est intéressant car il est plus compact de celui de la figure 5 (en particulier, un seul réservoir de réduction de la pression est nécessaire), et car le remplissage du PHP peut se faire directement à partir des réservoirs R1 et R2. Cependant, il présente aussi certaines contraintes :
- premièrement, le conduit fluidique CF - ou au moins sa partie centrale, formant le caloduc oscillant - doit être de type capillaire (diamètre inférieur à quelques fois la longueur capillaire du liquide) et très long, ce qui augmente les pertes de charges. Il s'ensuit que la température du réservoir source T_{RS} doit être plus importante que dans le cas d'un dispositif « simple » tel que celui de la figure 1A, avec l'augmentation du flux thermique de fuite qui en résulte ;
- deuxièmement, le caloduc oscillant doit être de type ouvert, moins efficace que le PHP fermé de la figure 5.
- troisièmement, il n'est pas assuré que la fraction volumique de la phase liquide sera proche de la valeur optimale de 50% pour un bon fonctionnement du PHP
- quatrièmement, le grand nombre d'aller retour du conduit fluidique du PHPO entre la source froide et la source chaude impose de prévoir un grand volume de réservoir.

Ces inconvénients peuvent être évités, au moins en partie, grâce au système des figures 7A - 7C, dans lequel le dispositif de l'invention fait partie intégrante d'un caloduc oscillant fermé. La contrepartie est l'utilisation de deux vannes à trois voies V3V1, V3V2, et donc d'éléments mécaniques ayant des parties en mouvement.

Le système des figures 7A - 7C comprend un dispositif D du type illustré sur la figure 1A et un caloduc oscillant PHPF' montés en parallèle entre la source froide et le plan chaud. Les deux extrémités du caloduc oscillant sont connectées au premier et au deuxième condenseur du dispositif par l'intermédiaire des vannes à trois voies V3V1, V3V2 ; de cette façon, le caloduc est bouclé sur lui-même par l'intermédiaire du conduit fluidique CF.

Initialement (figure 7A) les vannes se trouvent dans une première position isolant le caloduc oscillant, qui est rempli de vapeur. Le dispositif D fonctionne de la manière décrite plus haut pour pré-refroidir le plan chaud PC et l'objet O.

Une fois le pré-refroidissement terminé, les vannes passent dans une deuxième position, dans laquelle elles connectent le caloduc oscillant aux deux réservoirs R1, R2 du dispositif D (figure 7B). Ainsi, l'activation du moyen de chauffage du réservoir source (R1, dans ce cas) provoque l'expulsion de liquide de ce dernier et le remplissage du caloduc oscillant.

Enfin (figure 7C) les vannes passent dans une troisième position dans laquelle le conduit fluidique CF du dispositif D est connectée au caloduc oscillant pour former une boucle ou ondulation supplémentaire de ce dernier. Les moyens de chauffage sont inactivés et le système fonctionne de manière passive, comme un caloduc oscillant classique.

Dans le cas des figures 7A-7C, le conduit fluidique CF est capillaire, comme le montre l'alternance de bouchons liquides et de bulles visible sur la figure 7C ; cependant, sa longueur est bien inférieure à celle du conduit de la figure 6 (qui forme à lui seul un caloduc oscillant), par conséquent les pertes de charge sont moindres.

Dans un autre mode de réalisation, non représenté, le dispositif de l'invention pourrait être utilisé pour le pré-refroidissement et le remplissage d'une boucle fluidique de type CPL ou LHP.

Jusqu'ici on a toujours considéré le cas où il y a une seule source froide et un seul plan chaud/objet à refroidir. Bien entendu, il ne s'agit pas là d'une limitation essentielle: il est tout à fait possible d'utiliser, par exemple, une source froide séparée pour chaque dispositif ou réservoir, bien que cela complique la commande des moyens de chauffage.

Il est également possible d'envisager des systèmes plus complexes, comprenant un ou plusieurs dispositifs selon l'invention coopérant entre eux (comme dans le cas de la figure 3) et/ou avec un ou plusieurs dispositifs de transfert de la chaleur de types différents (comme dans le cas de la figure 4 et 5). On peut aussi concevoir des dispositifs plus complexes que celui de la figure 1, comprenant plus que deux réservoirs et une pluralité de conduits fluidiques, de condenseurs et d'évaporateurs.

## Revendications

1. Dispositif de transfert de la chaleur comprenant :
- un premier réservoir (R1) pour stocker un fluide diphasique (LC), équipé d'un premier moyen de chauffage (MC1) et connecté à une source froide (SF) par une première résistance thermique (RTH1);
- un deuxième réservoir (R2) pour stocker ledit fluide diphasique, équipé d'un deuxième moyen de chauffage (MC2) et connecté à ladite ou une autre source froide par une deuxième résistance thermique (RTH2) ; et
- un conduit fluidique (CF) pouvant être traversé par ledit fluide diphasique, reliant lesdits premier et deuxième réservoirs, ledit conduit comprenant au moins :
- un évaporateur (EV) pouvant être connecté thermiquement à une source chaude (PC, O) ayant une température supérieure à celle de ladite source froide ;
- un premier (C1) et un deuxième (C2) condenseur, situés de part et d'autre dudit évaporateur et pouvant être connectés thermiquement à ladite source froide ;
lesdits premier et deuxième moyens de chauffage et ledit conduit fluidique étant agencés de telle manière que l'activation du premier moyen de chauffage provoque l'expulsion dudit fluide diphasique dudit premier réservoir vers ledit deuxième réservoir à travers ledit conduit fluidique, et l'activation du deuxième moyen de chauffage provoque l'expulsion dudit fluide diphasique dudit deuxième réservoir vers ledit premier réservoir à travers ledit conduit fluidique.

2. Dispositif de transfert de la chaleur selon la revendication 1, contenant un dit fluide diphasique en quantité au moins suffisante pour remplir, à l'état liquide, ledit conduit fluidique et une partie du volume de l'un desdits premier et deuxième réservoir, mais insuffisante pour remplir à l'état liquide les deux réservoirs et ledit conduit fluidique.

3. Dispositif de transfert de la chaleur selon l'une des revendications précédentes, dans lequel lesdits premier et deuxième réservoirs présentent une contenance supérieure à celle du conduit fluidique.

4. Dispositif de transfert de la chaleur selon l'une des revendications précédentes, dans lequel lesdits premier et deuxième réservoirs présentent une même contenance

5. Dispositif de transfert de la chaleur selon l'une des revendications précédentes, dans lequel ledit fluide diphasique est un fluide cryogénique, présentant une température critique inférieure ou égale à 200K.

6. Dispositif de transfert de la chaleur selon l'une des revendications précédentes comprenant également au moins une dite source froide (SF), comprenant des moyens de refroidissement adaptés pour l'amener à une température permettant l'existence d'une phase liquide dudit fluide à l'intérieur desdits réservoirs.

7. Dispositif de transfert de la chaleur selon l'une des revendications précédentes dans lequel ledit conduit fluidique est connecté auxdits premier et deuxième réservoirs par des piquages respectifs réalisés aux extrémités inférieures de ces derniers.

8. Dispositif de transfert de la chaleur selon l'une des revendications 1 à 6 dans lequel chacun desdits premier et deuxième réservoirs contient un matériau poreux conducteur de la chaleur (MP), mouillable par la phase liquide dudit fluide diphasique, en contact thermique avec ledit moyen de chauffage.

9. Dispositif de transfert de la chaleur selon l'une des revendications précédentes dans lequel ledit conduit fluidique est relié à un réservoir de réduction de la pression (RRP).

10. Dispositif de transfert de la chaleur selon l'une des revendications précédentes comprenant également un dispositif de commande (DC) adapté pour activer alternativement le premier et le deuxième moyen de chauffage, de manière à provoquer un transfert dudit fluide diphasique dudit premier réservoir audit deuxième réservoir et vice-versa.

11. Système de transfert de la chaleur comprenant deux dispositifs (Da, Db) selon la revendication 10, connectés thermiquement entre ladite source chaude et ladite source froide, ou des sources froides respectives, dans lequel lesdits dispositifs de commande (Dca, DCb) sont configurés pour activer les moyens de chauffage respectifs de manière périodique et en quadrature de phase.

12. Système de transfert de la chaleur comprenant un dispositif (D) selon l'une des revendications 1 à 10 et un dispositif diphasique passif de transfert de la chaleur (LHP, PHPF, PHPO, PHPF'), tel qu'un caloduc à boucle fluidique ou un caloduc oscillant, connectés thermiquement entre ladite source chaude et ladite source froide, ou des sources froides respective.

13. Système de transfert de la chaleur selon la revendication 12 dans lequel ledit dispositif diphasique passif de transfert de la chaleur est connecté auxdits premier et deuxième réservoirs par un système de vannes (V3V1, V3V2) permettant son remplissage en fluide diphasique.

14. Système de transfert de la chaleur comprenant un dispositif selon l'une des revendications 1 à 10, dans lequel un caloduc oscillant (PHPO), connecté thermiquement entre ladite source chaude et ladite source froide, est intégré audit conduit fluidique.

15. Procédé de refroidissement ou pré-refroidissement d'un objet au moyen d'un dispositif selon l'une des revendications 1 à 10, comprenant les étapes suivantes :
a. Relier thermiquement ledit objet à l'évaporateur dudit dispositif, de telle sorte qu'il fonctionne comme source chaude ;
b. Relier thermiquement lesdits premier et deuxième réservoirs, ainsi que lesdits premier et deuxième condenseurs, à ladite source froide ou à des sources froides respectives, de manière à provoquer un remplissage au moins partiel d'au moins ledit premier réservoir par une phase liquide dudit fluide diphasique ;
c. Activer ledit premier moyen de chauffage, de telle sorte que ladite phase liquide dudit fluide diphasique s'écoule vers ledit deuxième réservoir à travers ledit évaporateur, où elle s'évapore au moins partiellement en refroidissant ledit objet, et ledit deuxième condenseur, où la vapeur ainsi formée retourne à l'état diphasique ;
d. Lorsque le premier réservoir est sensiblement vide de ladite phase liquide, éteindre ledit premier moyen de chauffage ;
e. Activer ledit deuxième moyen de chauffage, de telle sorte que ladite phase liquide dudit fluide diphasique s'écoule vers ledit premier réservoir à travers ledit évaporateur, où elle s'évapore au moins partiellement en refroidissant ledit objet, et ledit premier condenseur, où la vapeur ainsi formée retourne à l'état diphasique ; et
f. Lorsque le deuxième réservoir est sensiblement vide de ladite phase liquide, éteindre ledit deuxième moyen de chauffage ;
les étapes c. à f. étant répétées de manière cyclique.

16. Procédé de refroidissement d'un objet comprenant une étape de pré-refroidissement selon la revendication 15 suivie d'une étape de stabilisation thermique au moyen d'un dispositif diphasique passif de transfert de la chaleur.

## Patentansprüche

1. Wärmetransfervorrichtung, umfassend:
- ein erstes Reservoir (R1) zum Speichern eines zweiphasigen Fluids (LC), welches mit einem ersten Heizmittel (MC1) ausgestattet ist und über einen ersten Wärmewiderstand (RTH1) mit einer Kältequelle (SF) verbunden ist;
- ein zweites Reservoir (R2) zum Speichern des zweiphasigen Fluids, welches mit einem zweiten Heizmittel (MC2) ausgestattet ist und über einen zweiten Wärmewiderstand (RTH2) mit der oder einer weiteren Kältequelle verbunden ist; und
- eine von dem zweiphasigen Fluid (CF) durchquerbare Fluidleitung (CF), welche das erste und zweite Reservoir verbindet, wobei die Leitung wenigstens umfasst:
- einen Verdampfer (EV), welcher mit einer Wärmequelle (PC, O) thermisch verbindbar ist, welche eine höhere Temperatur als diejenige der Kältequelle aufweist;
- einen ersten (C1) und einen zweiten (C2) Kondensator, welche sich auf beiden Seiten des Verdampfers befinden und thermisch mit der Kältequelle verbindbar sind;
wobei das erste und zweite Heizmittel und die Fluidleitung derart eingerichtet sind, dass die Aktivierung des ersten Heizmittels den Ausstoß des zweiphasigen Fluids aus dem ersten Reservoir durch die Fluidleitung in Richtung des zweiten Reservoirs bewirkt, und die Aktivierung des zweiten Heizmittels den Ausstoß des zweiphasigen Fluids aus dem zweiten Reservoir durch die Fluidleitung in Richtung des ersten Reservoirs bewirkt.

2. Wärmetransfervorrichtung nach Anspruch 1, beinhaltend ein genanntes zweiphasiges Fluid in einer Menge, welche wenigstens ausreichend ist, um im flüssigen Zustand die Fluidleitung und einen Teil des Volumens eines von dem ersten und zweiten Reservoir zu füllen, jedoch unzureichend ist, um im flüssigen Zustand die beiden Reservoirs und die Fluidleitung zu füllen.

3. Wärmetransfervorrichtung nach einem der vorhergehenden Ansprüche, wobei das erste und zweite Reservoir ein Fassungsvermögen aufweisen, welches größer ist als dasjenige der Fluidleitung.

4. Wärmetransfervorrichtung nach einem der vorhergehenden Ansprüche, wobei das erste und zweite Reservoir ein gleiches Fassungsvermögen aufweisen.

5. Wärmetransfervorrichtung nach einem der vorhergehenden Ansprüche, wobei das zweiphasige Fluid ein Kühlmittelfluid ist, welches eine kritische Temperatur von kleiner oder gleich 200 K aufweist.

6. Wärmetransfervorrichtung nach einem der vorhergehenden Ansprüche, umfassend außerdem wenigstens eine genannte Kältequelle (SF), welche Kühlmittel umfasst, die ausgestaltet sind, eine Temperatur bereitzustellen, welche die Existenz einer flüssigen Phase des Fluids im Inneren der Reservoirs ermöglicht.

7. Wärmetransfervorrichtung nach einem der vorhergehenden Ansprüche, wobei die Fluidleitung mit dem ersten und zweiten Reservoir über entsprechende Abzweigungen verbunden ist, welche an unteren Enden der letzteren realisiert sind.

8. Wärmetransfervorrichtung nach einem der Ansprüche 1-6, wobei jedes von dem ersten und zweiten Reservoir ein poröses wärmeleitfähiges Material (MP), welches von der flüssigen Phase des zweiphasigen Fluids benetzbar ist, im thermischen Kontakt mit dem Heizmittel enthält.

9. Wärmetransfervorrichtung nach einem der vorhergehenden Ansprüche, wobei die Fluidleitung mit einem Reservoir zur Druckreduktion (RRP) verbunden ist.

10. Wärmetransfervorrichtung nach einem der vorhergehenden Ansprüche, umfassend außerdem eine Steuervorrichtung (DC), welche ausgestaltet ist, alternativ das erste und das zweite Heizmittel auf solche Weise zu aktivieren, dass ein Transfer des zweiphasigen Fluids aus dem ersten Reservoir in das zweite Reservoir und umgekehrt bewirkt wird.

11. Wärmetransfersystem, umfassend zwei Vorrichtungen (Da, Db) nach Anspruch 10, welche thermisch zwischen die Wärmequelle und die Kältequelle oder die jeweiligen Kältequellen verbunden sind, wobei die Steuervorrichtungen (Dca, DCb) ausgestaltet sind, die jeweiligen Heizmittel auf periodische Weise und mit 90° Phasenverschiebung zu aktivieren.

12. Wärmetransfersystem, umfassend eine Vorrichtung (D) nach einem der Ansprüche 1-10 und eine passive Zweiphasenwärmetransfervorrichtung (LHP, PHPF, PHPO, PHPF'), wie beispielsweise ein Wärmerohr mit einem Fluidkreislauf oder ein Oszillationswärmerohr, welche thermisch zwischen die Wärmequelle und die Kältequelle oder die jeweiligen Kältequellen verbunden sind.

13. Wärmetransfersystem nach Anspruch 12, wobei die passive Zweiphasenwärmetransfervorrichtung mit dem ersten und zweiten Reservoir über ein Ventilsystem (V3V1, V3V2) verbunden ist, welches ihre Befüllung mit zweiphasigem Fluid ermöglicht.

14. Wärmetransfersystem, umfassend eine Vorrichtung nach einem der Ansprüche 1-10, wobei ein Oszillationswärmerohr (PHPO), welches thermisch zwischen die Wärmequelle und die Kältequelle verbunden ist, in der Fluidleitung integriert ist.

15. Verfahren zur Kühlung oder Vorkühlung eines Objekts mittels einer Vorrichtung nach einem der Ansprüche 1-10, umfassend die folgenden Schritte:
a. thermisches Verbinden des Objekts mit dem Verdampfer der Vorrichtung, so dass es als Wärmequelle dient;
b. thermisches Verbinden des ersten und zweiten Reservoirs, sowie des ersten und zweiten Kondensators, mit der Kältequelle oder mit den jeweiligen Kältequellen, so dass eine zumindest teilweise Befüllung wenigstens des ersten Reservoirs durch eine flüssige Phase des zweiphasigen Fluids bewirkt wird;
c. Aktivieren des ersten Heizmittels, so dass die flüssige Phase durch den Verdampfer, wo sie wenigstens teilweise unter Kühlung des Objekts verdampft, und den zweiten Kondensator, wo der so gebildete Dampf in den zweiphasigen Zustand zurückkehrt, in Richtung des zweiten Reservoirs fließt;
d. wenn das erste Reservoir im Wesentlichen von der flüssigen Phase entleert ist, Deaktivieren des ersten Heizmittels;
e. Aktivieren des zweiten Heizmittels, so dass die flüssige Phase des zweiphasigen Fluids durch den Verdampfer, wo sie wenigstens teilsweise unter Kühlung des Objekts verdampft, und den ersten Kondensator, wo der so gebildete Dampf in den zweiphasigen Zustand zurückkehrt, in Richtung des ersten Reservoirs fließt; und
f. wenn das zweite Reservoir im Wesentlichen von der flüssigen Phase entleert ist, Deaktivieren des zweiten Heizmittels;
wobei die Schritte c. bis f. auf zyklische Weise wiederholt werden.

16. Verfahren zur Kühlung eines Objekts, umfassend einen Vorkühlungsschritt nach Anspruch 15, gefolgt von einem thermischen Stabilisierungsschritt mittels einer passiven Zweiphasenwärmetransfervorrichtung.

## Claims

1. A heat transfer device including:
- a first reservoir (R1) for storing a diphasic fluid (LC), equipped with first heating means (MC1) and connected to a cold source (SF) via a first thermal resistance (RTH1);
- a second reservoir (R2) for storing said diphasic fluid, equipped with second heating means (MC2) and connected to said cold source or to another cold source via a second thermal resistance (RTH2); and
- a fluidic pipe (CF) able to be traversed by said diphasic fluid, connecting said first and second reservoirs, said pipe including at least:
- an evaporator (EV) able to be thermally connected to a hot source (PC, O) at a temperature higher than that of said cold source;
- a first condenser (C1) and a second condenser (C2) situated on either side of said evaporator and able to be thermally connected to said cold source;
said first and second heating means and said fluidic pipe being arranged in such a manner that activation of the first heating means causes expulsion of said diphasic fluid from said first reservoir toward said second reservoir via said fluidic pipe and activation of the second heating means causes expulsion of said diphasic fluid from said second reservoir toward said first reservoir via said fluidic pipe.

2. The heat transfer device claimed in claim 1, containing a diphasic fluid in an amount at least sufficient, in the liquid state, to fill said fluidic pipe and part of the volume of one of said first and second reservoirs, but insufficient, in the liquid state, to fill both reservoirs and said fluidic pipe.

3. The heat transfer device claimed in either of the preceding claims, wherein said and second reservoirs have a capacity greater than that of the fluidic pipe.

4. The heat transfer device according to any one of the preceding claims, wherein said first and second reservoirs have the same capacity.

5. The heat transfer device claimed in any one of the preceding claims, wherein said diphasic fluid is a cryogenic fluid having a critical temperature less than or equal to 200K.

6. The heat transfer device claimed in any one of the preceding claims further including at least one cold source (SF) including cooling means adapted to bring it to a temperature enabling the existence of a liquid phase of said fluid inside said reservoirs.

7. The heat transfer device claimed in any one the preceding claims wherein said fluid pipe is connected to said first and second reservoirs via respective bleeds produced at the lower ends thereof.

8. The heat transfer device claimed in any one of claims 1 to 6 wherein each of said first and second reservoirs contains a thermally conductive porous material (MP), wettable by the liquid phase of said diphasic fluid, in thermal contact with said heating means.

9. The heat transfer device claimed in any one of the preceding claims wherein said fluidic pipe is connected to a pressure reduction reservoir (RRP).

10. The heat transfer device claimed in any one of the preceding claims further including a control device (DC) adapted to activate alternately the first heating means and the second heating means in such a manner as to cause a transfer of said diphasic fluid from said first reservoir to said second reservoir and vice versa.

11. The heat transfer system claimed in claim 10 including two devices (Da, Db) thermally connected between said hot source and said cold source, or respective cold sources, wherein said control devices (Dca, DCb) are configured to activate the respective heating means periodically and in phase quadrature.

12. The heat transfer system claimed in any one of claims 1 to 10 including a device (D) and a heat transfer passive diphasic device (LHP, PHPF, PHPO, PHPF'), such as a fluidic loop heat pipe or a pulsating heat pipe, thermally connected between said hot source and said cold source, or respective cold sources.

13. The heat transfer system claimed in claim 12 wherein said heat transfer passive diphasic device is connected to said first and second reservoirs via a system of valves (V3V1, V3V2) enabling it to be filled with diphasic fluid.

14. The heat transfer system claimed in any one of claims 1 to 10, including a device wherein a pulsating heat pipe (PHPO) thermally connected between said hot source and cold source is integrated into said fluidic pipe.

15. A method of cooling or precooling an object by means of the device claimed in any one of claims 1 to 10, including the following steps:
a. Thermally connecting said object to the evaporator of said device so that it functions as a hot source;
b. Thermally connecting said first and second reservoirs and said first and second condensers to said cold source or to respective cold sources in such a manner as to cause at least partial filling of at least said first reservoir with a liquid phase of said diphasic fluid;
c. Activating said first heating means so that said liquid phase of said diphasic fluid flows toward said second reservoir via said evaporator, in which it evaporates at least partially, cooling said object, and said second condenser, where the vapor formed in this way returns to the diphasic state;
d. Deactivating said first heating means when the first reservoir is substantially empty of said liquid phase;
e. Activating said second heating means so that said liquid phase of said diphasic fluid flows toward said first reservoir via said evaporator, where it is evaporated at least in part, cooling said object, and said first condenser, where the vapor formed in this way returns to the diphasic state; and
f. Deactivating said second heating means when the second reservoir is substantially empty of said liquid phase;
the steps c. to f. being repeated cyclically.

16. The method claimed in claim 15 of cooling an object, including a precooling step followed by a step of thermal stabilization by means of a heat transfer passive diphasic device.
